# FASCICULE DE BREVET EUROPEEN

(11) **EP 0 953 511 B1**
(45) Date de publication et mention de la délivrance du brevet: **12.03.2003**
(21) Numéro de dépôt: 99400998.3
(22) Date de dépôt: 23.04.1999
(51) Int. Cl.: B65D 33/28, B65D 33/08

(54) **Sac à double usagé comportant des liens coulissants**
Mit gleitenden Bändern versehener Beutel mit zweifacher Verwendung
Dual use bag provided with sliding ties

(30) Priorité: 28.04.1998 FR 9805298
(43) Date de publication de la demande: 03.11.1999
(73) Titulaire: SP Metal, 75016 Paris (FR)
(72) Inventeur: Persenda, John, 75116 Paris (FR)
(74) Mandataire: Peuscet, Jacques

(56) Documents cités:
- DE-U- 8 634 032
- DE-U- 29 616 309
- FR-A- 2 309 419
- GB-A- 2 270 895
- US-A- 3 543 999

## Description

La présente invention concerne un sac, notamment en matière plastique, qui peut être utilisé, d'une part, pour le transport de produits divers et, d'autre part, après que la fonction de transport ait été remplie, pour la collecte des déchets et ordures ménagères.

On sait que de nombreuses grandes surfaces de vente, ci-après désignées par le terme générique de "supermarchés", distribuent gratuitement à leurs clients, à la sortie des caisses, des sacs en matière plastique fine permettant le transport des produits qui ont été achetés dans le supermarché. Il arrive que les clients prélèvent un nombre de sacs supérieur au nombre minimum qui serait nécessaire pour le transport des marchandises achetées. Tous ces sacs dits "sacs sortie de caisse" se retrouvent malheureusement souvent dans la nature entraînés par le vent. La mauvaise image de marque liée à ce type de pollution par les sacs "sortie de caisse" a déjà amené certaines chaînes de supermarchés à supprimer la fourniture gratuite de ces sacs en la remplaçant par une fourniture payante de sacs plus solides susceptibles d'être réutilisés de nombreuses fois par l'utilisateur.

On sait également que, de façon maintenant très généralisée dans les pays industrialisés, les particuliers stockent leurs ordures ménagères dans des sacs en matière plastique. Ces sacs sont constitués de feuilles en matière plastique relativement solides pour éviter que les divers détritus ne provoquent leur déchirement. Parmi ces sacs, désignés de façon générique ci-après sous le terme de "sacs-poubelles", une catégorie particulière a fait son apparition, à savoir les sacs-poubelles à liens coulissants. Ces sacs comportent, de part et d'autre de leur zone d'ouverture, des liens constitués par des bandes de matière plastique susceptibles de coulisser dans des gaines. Chaque gaine comporte au moins un embrèvement, qui permet de saisir le lien correspondant ; l'utilisateur peut donc saisir les deux liens et, en tirant, il assure la fermeture du sac-poubelle. Ce type de sac dit "à liens coulissants" peut difficilement servir de sac de transport étant donné que le lien coulissant, lorsqu'il est tiré pour fermer le sac, a une longueur telle que la prise en main du sac par ses liens coulissants tirés amènerait le sac à traîner par terre, si l'utilisateur le transporte avec un bras en position verticale.

On sait, par ailleurs, que la réglementation environnementale entraîne le développement rapide des collectes sélectives de détritus. Selon cette technique, on demande aux utilisateurs de séparer dans des sacs-poubelles différents les papiers, le verre, les matières plastiques, les métaux et les autres déchets dits "déchets organiques".

On connait par le document FR-A-2 309 419 en sac conforme au préambule de la revendication 1. Toutefois, les ouvertures pour les doigts sont formées dans des poignées déchirables à distance des ourlets du sac. Le document US-A-3 543 999 montre des sacs munis des renforts localisés au voisinage des découpes.

La présente invention a pour but de décrire un sac susceptible d'être utilisé, d'une part, pour le transport de produits en remplacement des sacs "sortie de caisse" et, d'autre part, pour le conditionnement des ordures ménagères, notamment de celles qui ne dégagent pas d'odeur violente, telles que les papiers, le verre et les matières plastiques. Le sac, selon l'invention, a l'avantage de permettre la suppression des sacs sortie de caisse, sans obliger les utilisateurs à acheter un sac spécifique pour le transport, puisque le sac selon l'invention pourra être utilisé ultérieurement en tant que sac-poubelle, dont l'utilisateur a, de toute façon, besoin.

Un but de l'invention est d'améliorer la resistance du sac, considéré comme sac de transport, au niveau des découpes des poignées qui risquent de se dechirer.

La présente invention a, en conséquence, pour objet un sac selon la revendication 1.

On peut prévoir que les embrèvements associés aux liens coulissants et leurs parties centrales distantes l'une de l'autre d'une longueur sensiblement égale à la moitié du périmètre constitué par les deux zones d'ouverture des deux faces du sac.

Dans un premier mode de réalisation, les liens coulissants des deux faces sont reliés l'un à l'autre par leurs extrémités et chaque gaine comporte un embrèvement à chacune de ses extrémités pour laisser apparaître les extrémités reliées entre elles des liens coulissants ; dans un autre mode de réalisation, chaque lien coulissant a ses extrémités solidaires de la gaine, où il est disposé, un embrèvement étant prévu dans la partie médiane de chaque gaine. En fait, le positionnement, sur chaque face du sac, des embrèvements associés à chacun des liens coulissants n'a qu'une importance tout à fait secondaire, car la fonction des embrèvements, à savoir la possibilité de préhension d'un lien coulissant, est remplie dès lors que l'embrèvement existe. Néanmoins, on préfère que les embrèvements aient, le long de l'ouverture du sac, une position relative telle que la distance entre les parties centrales des embrèvements soit sensiblement égale à la moitié du périmètre constitué par les deux zones d'ouverture des deux faces du sac. Les liens coulissants peuvent être en matière plastique et la solidarisation de leurs extrémités est alors effectuée par soudure ; on peut prévoir que les embrèvements des gaines soient pratiqués du côté opposé à la soudure longitudinale du repli.

Dans une variante, le repli correspondant à chaque gaine comporte une jupe, qui prolonge ledit repli au-delà de sa soudure longitudinale délimitant la gaine, et qui, éventuellement, peut être soudée le long de son extrémité libre sur la face correspondante ; chaque découpe peut être prévue au niveau de la jupe, à la fois dans une face du sac et dans ladite jupe.

De préférence, les découpes ont leurs parties centrales qui, l'une par rapport à l'autre, sont, quand le sac est ouvert et que l'on se déplace le long de la périphérie de l'ouverture du sac, sensiblement distantes de la moitié à la moitié de la longueur du périmètre constitué par les deux zones d'ouverture des faces du sac ; les découpes prévues dans les deux faces sont en vis-à-vis l'une de l'autre et sur le même contour ; les deux faces peuvent avoir un plan de symétrie commun et les découpes sont prévues, de préférence, au droit de la partie médiane de la zone d'ouverture de chaque face, lesdites découpes pouvant avoir un contour sensiblement symétrique par rapport audit plan de symétrie.

Selon une première réalisation, les découpes sont simplement délimitées par une ligne de prédécoupe permettant à l'utilisateur d'ouvrir aisément la découpe pour assurer le premier portage du sac. Selon une autre réalisation, les découpes sont ouvertes par ablation de la partie délimitée par leur contour.

On préfère que la découpe de chaque face soit entièrement prévue du côté de la gaine, qui est opposé au bord libre de la zone d'ouverture, de façon que ladite découpe n'empiète pas sur la gaine de ladite face mais se trouve néanmoins au voisinage immédiat de ladite gaine.

Le sac selon l'invention comporte un fond qui, lorsque le sac est en service, peut avoir la forme d'un dièdre ou peut être un fond plat ; les faces du sac peuvent être sensiblement rectangulaires, la bordure desdites faces, qui est opposée à la zone d'ouverture et correspond au fond du sac, pouvant comporter un repli qui relie entre elles les deux faces.

Avec le sac selon l'invention, qui vient d'être défini, l'utilisateur peut assurer le transport de marchandises sans difficulté puisqu'il peut saisir le sac en engageant une main dans les découpes prévues au-dessous des gaines des liens coulissants, de sorte que le sac ne traîne pas par terre dès lors que sa hauteur au-dessous de la découpe est inférieure à la distance de la main au sol pour une position verticale du bras de l'utilisateur. Il convient de noter que, dans un tel transport, les liens coulissants participent à la résistance du sac étant donné que les découpes au niveau desquelles s'effectue le report de charge sur la matière plastique sont situées juste au-dessous des liens coulissants, de sorte que les efforts sont reportés par les liens coulissants sur les parties latérales du sac, ce qui contribue grandement à la solidité du sac considéré comme sac de transport.

Dans le cas où les découpes sont prévues dans une zone où existe une jupe prolongeant le repli formant gaine et dans le cas où le bord longitudinal libre de la jupe est soudé sur une face du sac, la zone de prise en mains au niveau des découpes est une zone renforcée puisque chaque face du sac est doublée par la jupe ; la présence de cette double épaisseur permet d'améliorer la résistance mécanique du sac au niveau de la découpe et d'éviter que le sac ne se déchire en bordure de découpes tout en reportant les charges sur toute la largeur du sac grâce aux deux soudures longitudinales qui bordent la jupe. Il est possible de prévoir que le contour de chaque découpe soit bordé par une soudure pour améliorer la résistance au déchirement en bord de découpe ; dans un tel cas, si nécessaire, on peut prévoir que la zone comprise entre la jupe et la face correspondante du sac, entre les deux soudures longitudinales qui délimitent la jupe, communique avec l'extérieur par au moins une perforation permettant le passage de l'air.

Dans la mesure où le sac selon l'invention est utilisé pour stocker des déchets constitués de papier, verre, ou matière plastique, il est clair que l'existence des ouvertures, que constituent les découpes, ne présente aucun désavantage.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 représente, en perspective, un sac selon l'invention, en position ouverte ;
- la figure 2 représente une coupe selon II-II de la figure 1;
- la figure 3 représente, en élévation, un sac selon une variante des figures 1 et 2, sac dans lequel on a prévu une jupe prolongeant le repli de chaque face ;
- la figure 4 représente une coupe partielle selon IV-IV de la figure 3.

On voit que le sac selon l'invention est constitué de deux faces sensiblement parallèles 1a, 1b rectangulaires ; les faces 1a, 1b sont constituées par une même feuille de matière plastique qui est pliée pour former le fond 1c du sac ; ce fond 1c est arrondi lorsque le sac est en position de portage, comme cela est représenté sur le dessin, mais dans la position de stockage, les faces 1a, 1b sont ramenées l'une contre l'autre et se raccordent au niveau du fond par un pli plat. Sur leurs bords latéraux, les faces 1a et 1b sont reliées entre elles par des soudures 2. Du côté opposé au fond 1c, la périphérie du sac comporte, sur chaque face 1a, 1b, une zone d'ouverture 1d, le long de laquelle on a ménagé un repli 3, dont l'extrémité est soudée sur la face correspondante selon une soudure longitudinale 4.

Le repli soudé 3 délimite intérieurement une gaine 5 à l'intérieur de laquelle est disposé un lien coulissant 6 constitué par une bande de matière plastique, généralement de couleur différente de la couleur de la feuille constitutive des faces 1a, 1b. Le lien coulissant 6 est accessible de l'extérieur grâce à un embrèvement 7 pratiqué dans les parois de chaque gaine 5, le long du bord libre de la zone d'ouverture 1d du sac. Chaque embrèvement est obtenu en coupant, selon une forme semi-circulaire, les deux parois de chaque repli 3. Les deux embrèvements 7 sont disposés en vis-à-vis l'un de l'autre symétriquement par rapport au plan de symétrie du sac, plan qui est visualisé sur la figure 1 par la ligne II-II et qui est parallèle aux deux soudures latérales 2 du sac.

Au-dessous des lignes de soudure 4 des replis 3, on a pratiqué, dans chacune des faces 1a et 1b du sac, des découpes 8a, 8b de forme oblongue et de dimension suffisante pour pouvoir introduire une main à travers lesdites découpes. Les découpes 8a, 8b pratiquées respectivement dans les faces 1a, 1b sont disposées en vis-à-vis l'une de l'autre et sont symétriques par rapport au plan de symétrie repéré par II-II sur la figure 1. Les découpes 8a, 8b se trouvent donc au-dessous des embrèvements 7 et elles sont disposées de façon à ne pas empiéter sur les gaines 5 et à être juste au-dessous des soudures 4 des gaines 5. Dans une variante, on pourrait prévoir que les découpes 8a, 8b, au lieu d'être réalisées par ablation de la partie de feuille définie par le contour des découpes, soient réalisées par un simple prédécoupage pointillé des faces 1a, 1b, l'ouverture des découpes étant alors réalisée au moment où l'utilisateur veut passer sa main à travers les découpes 8a, 8b pour assurer le portage du sac.

Lorsque le sac selon l'invention est utilisé pour le portage de produits, l'utilisateur, après avoir disposé les produits à l'intérieur du sac, passe sa main à travers les découpes 8a, 8b et supporte avec cette main le poids des produits placés dans le sac. La force de portage s'exerce donc au niveau des découpes 8a, 8b, mais elle est reprise par les lignes de soudure 4 et par les liens coulissants 6, de sorte que la solidité du sac est considérablement améliorée par rapport à celle que l'on aurait pu escompter avec la simple résistance de la feuille de matière plastique constitutive des faces 1a et 1b.

Lorsque la fonction de portage est terminée et que l'utilisateur veut utiliser ce sac comme sac-poubelle, il suffit, lorsque le sac est rempli des déchets, de tirer les liens coulissants 6 à partir des embrèvements 7 pour assurer la fermeture du sac, comme il est bien connu, avec les sacs à liens coulissants existants. La présence des ouvertures constituées par les découpes 8a, 8b n'a aucune importance lorsque les déchets conditionnés dans le sac-poubelle sont destinés à une collecte sélective et sont constitués, par exemple, de papiers, verres ou matières plastiques, ou lorsque le sac n'est pas plein.

En se référant maintenant aux figures 3 et 4, on voit que l'on a représenté un sac dans lequel la zone d'ouverture de chaque face, telle que 11a, comporte une gaine 15 à l'intérieur de laquelle est disposé un lien coulissant 16. Les deux faces du sac sont identiques et reliées l'une à l'autre par des bordures latérales soudées 20, seule la face 11a étant représentée sur les figures 3 et 4. Chaque gaine 15 renferme un lien coulissant 16 en matière plastique soudé à ses deux extrémités au niveau des soudures 20 ; chaque gaine comporte, dans sa partie médiane, un embrèvement 17 analogue à l'embrèvement 7. Le repli 13, qui constitue la gaine 15, est soudé selon une soudure longitudinale 14 mais se prolonge au-delà de cette soudure par une jupe 130, dont le bord longitudinal d'extrémité est soudé sur la face correspondante du sac selon une soudure longitudinale 140. Dans la zone comprise entre les deux soudures longitudinales 14 et 140, chaque face du sac est donc constituée de deux feuilles de matière plastique superposées et, dans cette zone on a pratiqué les découpes permettant le portage du sac.

Sur le dessin, on a représenté la découpe 18a prévue dans la face 11a et, selon le même contour, la découpe 180a prévue dans la jupe 130, les deux découpes 18a et 180a étant exactement en vis-à-vis l'une de l'autre ; le même type de découpe se trouve pratiqué dans l'autre face du sac, exactement en vis-à-vis des découpes 18a, 180a. On peut, le cas échéant, prévoir, pour améliorer la résistance de la bordure des découpes 18a, 180a, que l'on soude la face 11a et la jupe 130 tout le long du contour des découpes 18a, 180a ; une telle soudure autour des découpes permet de réduire le risque de déchirement à partir de la découpe lorsque l'on effectue le portage du sac à la main. D'autre part, l'existence d'une double épaisseur dans la zone où sont pratiquées les découpes 18a, 180a permet d'améliorer la résistance du matériau constituant les faces, et le report de charges sur toute la largeur du sac est encore amélioré par la présence de la soudure 140.

Lorsque la fonction de portage est terminée pour cette variante de réalisation, l'utilisation du sac comme sac-poubelle s'effectue comme indiqué pour le mode de réalisation des figures 1 et 2.

## Revendications

1. Sac constitué de deux faces (1a, 1b ; 11a) reliées entre elles sur toute leur périphérie à l'exception d'une zone de périphérie qui constitue une zone dite d'ouverture bordant l'ouverture du sac, les deux faces (1a, 1b ; 11a) du sac étant des feuilles de matière plastique soudées l'une à l'autre le long de deux bordures (2, 20) opposées, ladite zone d'ouverture de chaque face (1a, 1b ; 11a) du sac comportant une gaine (5, 15), dans laquelle est disposé un lien coulissant (6, 16), les gaines (5, 15) étant constituées par un repli (3, 13) de chacune des deux faces (1a, 1b ; 11a) le long de leur zone d'ouverture, chaque repli (3, 13) étant soudé selon une soudure longitudinale (4, 14) sur la face correspondante (1a, 1b ; 11a) pour constituer la gaine (5, 15), ladite soudure longitudinale (4, 14) s'étendant sur toute la largeur du sac entre les deux bordures précitées, lesdites gaines (5, 15) comportant chacune au moins un embrèvement (7, 17) permettant la préhension manuelle du lien coulissant (6, 16), qui y est placé, une découpe étant prévue au niveau de la zone d'ouverture de chaque face, dans 1a face (1a, 1b ; 11a) correspondante du sac, ladite découpe (8a, 8b ; 18a) étant de taille suffisante pour permettre le portage du sac par engagement de la main d'un utilisateur dans lesdites découpes (8a, 8b ; 18a), les deux découpes (8a, 8b ; 18a) étant en regard l'une de l'autre, quand le sac est ouvert, **caractérisé par le fait que** la découpe (8a, 8b ; 18a) de chaque face (1a, 1b ; 11a) est entièrement prévue du côté de la gaine (5, 15), qui est opposé au bord libre (1d, 11d) de la zone d'ouverture, au voisinage immédiat de ladite gaine (5, 15), pour que les efforts s'exerçant au niveau des découpes se reportent, grâce à la continuité de la soudure longitudinale (4, 14), sur toute la largeur du sac et les parties latérales du sac.

2. Sac selon la revendication 1, **caractérisé par le fait que** les embrèvements (7, 17) associés aux liens coulissants (6, 16) ont leurs parties centrales distantes l'une de l'autre d'une longueur égale à la moitié du périmètre constitué par les deux zones d'ouverture des deux faces (1a, 1b ; 11a) du sac.

3. Sac selon la revendication 2, **caractérisé par le fait que** les liens coulissants des deux faces sont reliés l'un à l'autre par leurs extrémités et chaque gaine comporte un embrèvement à chacune de ses extrémités pour laisser apparaître les extrémités reliées entre elles des liens coulissants.

4. Sac selon la revendication 2, **caractérisé par le fait que** chaque lien coulissant (6, 16) a ses extrémités solidaires de la gaine (5, 15), dans laquelle il est disposé, un embrèvement (7, 17) étant prévu dans la partie médiane de chaque gaine (5, 15).

5. Sac selon l'une des revendications 1 à 4, **caractérisé par le fait que** les liens coulissants (6) sont en matière plastique et la solidarisation de leurs extrémités est effectuée par soudure.

6. Sac selon la revendication 4, **caractérisé par le fait que** les embrèvements (7) des gaines (5) sont pratiqués du côté opposé à la soudure longitudinale (4) du repli (3).

7. Sac selon l'une des revendications 1 à 6, **caractérisé par le fait que** le repli correspondant à chaque gaine (15) comporte une jupe (130), qui prolonge ledit repli (13) au-delà de sa soudure longitudinale (14) délimitant la gaine, ladite jupe s'étendant entièrement du côté de la gaine opposé à la zone d'ouverture.

8. Sac selon la revendication 7, **caractérisé par le fait que** la jupe (130) est soudée le long de son extrémité libre sur la face correspondante (11a) du sac selon une soudure longitudinale (140) s'étendant sur toute la largeur du sac.

9. Sac selon l'une des revendications 7 et 8, **caractérisé par le fait que** chaque découpe est prévue au niveau de la jupe (130), à la fois dans une face (11a) du sac et dans la jupe (130) correspondante.

10. Sac selon la revendication 9, **caractérisé par le fait que** le contour de chaque découpe est bordé par une soudure, la zone comprise entre la jupe et la face correspondante du sac, entre les deux soudures longitudinales qui délimitent la jupe, communiquant si nécessaire avec l'extérieur par au moins une perforation permettant le passage de l'air.

11. Sac selon l'une des revendications 1 à 10, **caractérisé par le fait que** les découpes ont leurs parties centrales (8a, 8b ; 18a) qui, l'une par rapport à l'autre, sont distantes de la moitié de la longueur du périmètre constitué par les deux zones d'ouverture des faces (1a, 1b ; 11a) du sac.

12. Sac selon l'une des revendications 1 à 11, **caractérisé par le fait que** les découpes (8a, 8b ; 18a) prévues dans les deux faces (1a, 1b ; 11a) sont en vis-à-vis l'une de l'autre et ont le même contour.

13. Sac selon l'une des revendications 1 à 12, dont les deux faces (1a, 1b ; 11a) ont un plan de symétrie commun **caractérisé par le fait que** les découpes (8a, 8b ; 18a) sont prévues au niveau de la partie médiane de la zone d'ouverture de chaque face, lesdites découpes ayant un contour sensiblement symétrique par rapport audit plan de symétrie.

14. Sac selon l'une des revendications 1 à 13, **caractérisé par le fait que** les découpes (8a, 8b ; 18a) sont délimitées par une ligne de prédécoupe permettant à l'utilisateur d'ouvrir aisément la découpe pour assurer le premier portage du sac.

15. Sac selon l'une des revendications 1 à 13, **caractérisé par le fait que** les découpes (8a, 8b ; 18a) sont ouvertes par ablation de la partie délimitée par leur contour.

16. Sac selon l'une des revendications 1 à 15, **caractérisé par le fait que** les faces (1a, 1b ; 11a) sont rectangulaires, la bordure desdites faces, qui est opposée aux zones d'ouverture des faces et correspond au fond du sac, comportant un repli, qui relie entre elles les deux faces.

## Claims

1. Bag made of two faces (1a, 1b; 11a) joined together around their entire periphery except for a region of the periphery which constitutes the so-called opening region bordering the opening of the bag, the two faces (1a, 1b; 11a) of the bag being sheets of plastic welded together along two opposite edges (2, 20), said opening on each face (1a, 1b; 11a) of the bag comprising a sheath (5, 15) in which a sliding tie or drawstring (6, 16) is arranged, the sheaths (5, 15) consisting of a fold (3, 13) of each of the two faces (1a, 1b; 11a) along their opening region, each fold (3, 13) being welded along the longitudinal weld (4, 14) to the corresponding face (1a, 1b; 11a) to form the sheath (5, 15), the said longitudinal weld (4, 14) extending across the entire width of the bag between the two aforementioned edges, the said sheaths (5, 15) each comprising at least one recess (7, 17) allowing the drawstring (6, 16) placed therein to be grasped, a cut-out being divided at the opening region of each face, in the corresponding face (1a, 1b; 11a) of the bag, the said cut-out (8a, 8b; 18a) being sufficient in size to allow the bag to be carried by a user engaging his or her hand in the said cut-outs (8a, 8b; 18a), the two cut-outs (8a, 8b; 18a) facing each other when the bag is open, **characterized in that** the cut-out (8a, 8b; 18a) of each face (1a, 1b; 11a) is provided entirely on the side of the sheath (5, 15) which is the opposite side to the free edge (1d, 11d) of the opening region, in the immediate vicinity of the said sheath (5, 15), so that the loads exerted on the cut-outs are transferred, by virtue of the continuity of the longitudinal weld (4, 14), across the entire width of the bag and the lateral parts of the bag.

2. Bag according to Claim 1, **characterized in that** the recesses (7, 17) associated with the drawstrings (6, 16) have their central part distant from one another by a length equal to half the perimeter consisting of the two opening regions of the two faces (1a, 1b; 11a) of the bag.

3. Bag according to Claim 2, **characterized in that** the drawstrings of the two faces are joined together by their ends and each sheath has a recess at each of its ends to reveal the joined-together ends of the drawstrings.

4. Bag according to Claim 2, **characterized in that** each drawstring (6, 16) has its ends secured to the sheath (5, 15) in which it is placed, a recess (7, 17) being provided in the central part of each sheath (5, 15).

5. Bag according to one of Claims 1 to 4, **characterized in that** the drawstrings (6) are made of plastic and their ends are secured by welding.

6. Bag according to Claim 4, **characterized in that** the recesses (7) of the sheaths (5) are made on the opposite side to the longitudinal weld (4) of the fold (3).

7. Bag according to one of Claims 1 to 6, **characterized in that** the fold corresponding to each sheath (15) has a skirt (130) which extends the said fold (13) beyond its longitudinal weld (14) delimiting the sheath, the said skirt extending entirely on the opposite side of the sheath to the opening region.

8. Bag according to Claim 7, **characterized in that** the skirt (130) is welded along its free end to the corresponding face (11a) of the bag along a longitudinal weld (140) extending across the entire width of the bag.

9. Bag according to one of Claims 7 and 8, **characterized in that** each cut-out is made in the skirt (130), both in a face (11a) of the bag and in the corresponding skirt (130).

10. Bag according to Claim 9, **characterized in that** the outline of each cut-out is bordered by a weld, the region lying between the skirt and the corresponding face of the bag, between the two longitudinal welds which delimit the skirt, communicating if necessary with the outside via at least one perforation allowing air to pass.

11. Bag according to one of claims 1 to 10, **characterized in that** the cut-outs have their central parts (8a, 8b; 18a) which, with respect to one another, are distant by half the length of the perimeter consisting of the two opening regions of the faces (1a, 1b; 11a) of the bag.

12. Bag according to one of Claims 1 to 11, **characterized in that** the cut-outs (8a, 8b; 18a) made in the two faces (1a, 1b; 11a) face one another and have the same outline.

13. Bag according to one of Claims 1 to 12, the two faces (1a, 1b; 11a) of which have a common plane of symmetry, **characterized in that** the cut-outs (8a, 8b; 18a) are made at the central part of the opening region of each face, the said cut-outs having an outline that is more or less symmetric with respect to the said plane of symmetry.

14. Bag according to one of Claims 1 to 13, **characterized in that** the cut-outs (8a, 8b; 18a) are delimited by a pre-cut line allowing the user easily to open the cut-out to carry the bag for the first time.

15. Bag according to one of Claims 1 to 13, **characterized in that** the cut-outs (8a, 8b; 18a) are opened by cutting away the part delimited by their outline.

16. Bag according to one of Claims 1 to 15, **characterized in that** the faces (1a, 1b; 11a) are rectangular, the edge of the said faces on the opposite side to the opening regions of the faces and corresponding to the bottom of the bag having a fold which connects the two faces together.

## Patentansprüche

1. Beutel, der aus zwei Flächen (1a, 1b; 11a) besteht, die abgesehen von einem Randbereich, der eine die Öffnung des Beutels begrenzende, sogenannte Öffnungszone bildet, entlang ihres gesamten Umfangs miteinander verbunden sind, wobei die beiden Flächen (1a, 1b; 11a) des Beutels Kunststofffolien sind, die entlang von zwei gegenüberliegenden Rändern (2, 20) miteinander verschweißt sind, wobei die Öffnungszone jeder Fläche (1a, 1b; 11a) des Beutels eine Umhüllung (5, 15) aufweist, in welcher ein verschiebbares Band (6, 16) angeordnet ist, wobei die Umhüllungen (5, 15) durch einen entlang ihrer Öffnungszone verlaufenden Falz (3, 13) jeder der beiden Flächen (1a, 1b; 11a) gebildet werden, wobei jeder Falz (3, 13) zur Bildung der Umhüllung (5, 15) entlang einer Längsnaht (4, 14) mit der entsprechenden Fläche (1a, 1b; 11a) verschweißt ist, wobei sich die Längsnaht (4, 14) über den ganzen Umfang des Beutels zwischen den beiden Rändern erstreckt, wobei die Umhüllungen (5, 15) jeweils wenigstens eine Einsenkung (7, 17) aufweisen, die das manuelle Ergreifen des dort angeordneten verschiebbaren Bandes (6, 16) ermöglicht, wobei ein Ausschnitt auf Höhe der Öffnungszone jeder Fläche in der entsprechenden Fläche (1a, 1b; 11a) des Beutels vorgesehen ist, wobei der Ausschnitt (8a, 8b; 18a) so groß ist, dass er das Tragen des Beutels durch Eingreifen der Hand eines Benutzers in die Ausschnitte (8a, 8b; 18a) ermöglicht, wobei die beiden Ausschnitte (8a, 8b; 18a) einander gegenüberliegen, wenn der Beutel offen ist, **dadurch gekennzeichnet, dass** der Ausschnitt (8a, 8b; 18a) jeder Fläche (1a, 1b; 11a) in unmittelbarer Nähe der Umhüllung (5, 15) vollständig auf der Seite der Umhüllung (5, 15) vorgesehen ist, die dem freien Rand (1d, 11d) der Öffnungszone gegenüber liegt, damit sich die auf Höhe der Ausschnitte wirkenden Kräfte auf Grund der Kontinuität der Längsnaht (4, 14) auf den gesamten Umfang des Beutels und die seitlichen Bereiche des Beutels verteilen.

2. Beutel gemäß Anspruch 1, **dadurch gekennzeichnet, dass** die zentralen Bereiche der den verschiebbaren Bändern (6, 16) zugeordneten Einsenkungen (7, 17) um eine Strecke voneinander beabstandet sind, die der Hälfte des Umfangs entspricht, der durch die beiden Öffnungszonen der beiden Flächen (1a, 1b; 11a) des Beutels gebildet wird.

3. Beutel gemäß Anspruch 2, **dadurch gekennzeichnet, dass** die verschiebbaren Bänder der beiden Flächen an ihren Enden miteinander verbunden sind und jede Umhüllung an jedem ihrer Enden eine Einsenkung aulweist, damit die miteinander verbundenen Enden der verschiebbaren Bänder sichtbar werden.

4. Beutel gemäß Anspruch 2, **dadurch gekennzeichnet, dass** jedes verschiebbare Band (6, 16) an seinen Enden mit der Umhüllung (5, 15), in der es angeordnet ist, verbunden ist, wobei im mittleren Abschnitt jeder Umhüllung (5, 15) eine Einsenkung (7, 17) vorgesehen ist.

5. Beutel gemäß einem der Ansprüche 1 bis 4, **dadurch gekennzeichnet, dass** die verschiebbaren Bänder (6) aus Kunststoff bestehen und dass die Befestigung ihrer Enden durch Verschweißen geschieht.

6. Beutel gemäß Anspruch 4, **dadurch gekennzeichnet, dass** die Einsenkungen (7) der Umhüllungen (5) auf der der Längsnaht (4) des Falzes (3) gegenüberliegenden Seite ausgespart sind.

7. Beutel gemäß einem der Ansprüche 1 bis 6, **dadurch gekennzeichnet, dass** der jeder Umhüllung (15) entsprechende Falz einen Saum (130) aufweist, der den Falz (13) über die die Umhüllung begrenzende Längsnaht (14) verlängert, wobei der Saum vollständig auf der der Öffnungszone gegenüberliegenden Seite der Umhüllung verläuft.

8. Beutel gemäß Anspruch 7, **dadurch gekennzeichnet, dass** der Saum (130) entlang seines freien Endes mit einer Längsnaht (140), die sich über den gesamten Umfang des Beutels erstreckt, auf die entsprechende Fläche (11a) des Beutels geschweißt ist.

9. Beutel gemäß einem der Ansprüche 7 und 8, **dadurch gekennzeichnet, dass** jeder Ausschnitt auf Höhe des Saums (130) gleichzeitig in einer Fläche (11a) des Beutels und in dem entsprechenden Saum (130) vorgesehen ist.

10. Beutel gemäß Anspruch 9, **dadurch gekennzeichnet, dass** die Kontur jedes Ausschnitts durch eine Verschweißung begrenzt ist, wobei der zwischen dem Saum und der entsprechenden Fläche des Beutels zwischen den beiden, den Saum begrenzenden Längsnähten enthaltene Bereich falls erforderlich mittels wenigstens einer Perforation, die den Luftdurchlass ermöglicht, mit der Umgebung kommuniziert.

11. Beutel gemäß einem der Ansprüche 1 bis 10, **dadurch gekennzeichnet, dass** die Ausschnitte zentrale Bereiche (8a, 8b; 18a) aufweisen, die voneinander um die Hälfte der Länge des Umfangs beabstandet sind, der durch die beiden Öffnungszonen der Flächen (1a, 1b; 11a) des Beutels gebildet wird.

12. Beutel gemäß einem der Ansprüche 1 bis 11, **dadurch gekennzeichnet, dass** die in den beiden Fläche (1a, 1b; 11a) vorgesehenen Ausschnitte (8a, 8b; 18a) einander gegenüberliegen und die gleiche Kontur aufweisen.

13. Beutel gemäß einem der Ansprüche 1 bis 12, wobei die beiden Flächen (1a, 1b; 11a) eine gemeinsame Symmetrieebene aufweisen, **dadurch gekennzeichnet, dass** die Ausschnitte (8a, 8b; 18a) auf Höhe des mittleren Bereichs der Öffnungszone jeder Fläche vorgesehen sind, wobei die Ausschnitte eine bezüglich der Symmetrieebene im Wesentlichen symmetrische Kontur aufweisen.

14. Beutel gemäß einem der Ansprüche 1 bis 13, **dadurch gekennzeichnet, dass** die Ausschnitte (8a, 8b; 18a) durch eine vorgeschnittene Linie begrenzt sind, die es dem Benutzer ermöglicht, den Ausschnitt beim ersten Tragen des Beutels leicht zu Öffnen.

15. Beutel gemäß einem der Ansprüche 1 bis 13, **dadurch gekennzeichnet, dass** die Ausschnitte (8a, 8b; 18a) durch Ablation des durch ihre Kontur begrenzten Bereichs geöffnet werden.

16. Beutel gemäß einem der Ansprüche 1 bis 15, **dadurch gekennzeichnet, dass** die Flächen (1a, 1b; 11a) rechteckig sind, wobei der Rand dieser Flächen, der den Öffnungszonen der Flächen gegenüber liegt und dem Boden des Beutels entspricht, einen Falz aufweist, der die beiden Flächen miteinander verbindet.
